# FASCICULE DE BREVET EUROPEEN

(11) **EP 1 779 940 B1**
(45) Date de publication et mention de la délivrance du brevet: **02.01.2008**
(21) Numéro de dépôt: 06301079.7
(22) Date de dépôt: 23.10.2006
(51) Int. Cl.: B21D 47/00, E04C 2/32

(54) **Procédé de fabrication de structures en métal tressé et les produits obtenues selon le procédé**
Verfahren zum herstellen von metallischen geflechteten Strukturen sowie durch das Verfahren hergestellte Strukture
Method for manufacturing braided structural members of metal and structural member thereby obtained

(30) Priorité: 27.10.2005 FR 0553264
(43) Date de publication de la demande: 02.05.2007
(73) Titulaire: Etablissements Primet, 42350 LA TALAUDIERE (FR)
(72) Inventeur: Primet, Gilbert, 42290 Sorbiers (FR)
(74) Mandataire: Dupuis, François

(56) Documents cités:
- EP-A- 1 457 617
- EP-B- 0 918 581
- DE-A1- 4 142 260
- FR-A- 893 207

## Description

L'invention concerne un procédé de fabrication de structures en métal tressé et une telle structure. Elle se rattache donc au secteur technique du tressage métallique et, en particulier, des produits métalliques tressés. Ces produits peuvent être, par exemple, des plaques, plateaux, panneaux, chaises, meubles.

Selon l'art antérieur, on connaît, par exemple, la réalisation de chaises métalliques en métal tressé incluant deux séries de bandes parallèles disposées dans des plans perpendiculaires pour constituer un quadrillage. On a ainsi représenté, figures 1 et 2, la mise en oeuvre de configuration d'un quadrillage tressé. Des faisceaux des bandes (A - B) de métal sont disposées alternativement, par-dessus et par-dessous, dans des plans perpendiculaires en assurant ainsi un chevauchement alternatif des bandes transversales par rapport aux bandes longitudinales.

Une telle réalisation présente certains inconvénients inhérents à cette technologie. La superposition des bandes ou faisceaux de bandes (A - B) entre elles dans des plans différents entraîne leur appui les unes contre les autres, dans les parties de chevauchement, sans aucune liaison entre elles, sauf à ce que des opérations ultérieures de soudage soient exécutées. Cette technique reste coûteuse à mettre en oeuvre en égard du nombre de soudures à faire dans les différents plans considérés. Ainsi, généralement, par rapport à cette contrainte, les bandes métalliques ne sont pas solidarisées entre elles et lorsque les produits conçus avec de telles bandes se trouvent à l'extérieur, l'apparition de rouille et de zones de rupture est très fréquente.

Ainsi, la mise en forme et fabrication de produits en métal tressé trouve des applications très limitées par rapport à ces contraintes.

La démarche du demandeur a donc été de réfléchir à une autre solution en tenant compte, des contraintes de l'art antérieur en les supprimant, et en offrant, par la mise en oeuvre d'une solution nouvelle, une multitude de possibilités d'agencements de produits finaux avec des formes et décors variables, en s'exonérant des contraintes environnementales.

Selon l'invention, le procédé de fabrication de structures en métal tressé est remarquable en ce qu'il consiste à mettre en oeuvre les opérations suivantes :
- à partir d'une plaque métallique pleine, formation d'une pluralité de trous dans une position pré-établie et mémorisée, les trous étant de configuration établie et obtenue à l'aide de poinçons appropriés,
- à la mise en oeuvre d'une opération d'emboutissage à mi-chair, sur la moitié de l'épaisseur de la plaque, au coup par coup, selon un maillage pré-établi à l'endroit entre deux trous consécutifs, et correspondant à la partie pleine de la plaque, l'opération d'emboutissage à mi-chair se faisant dans un sens longitudinal de la plaque, selon une bande définie,
- à réaliser, par décalage, toutes les opérations d'emboutissage à mi-chair dans les plans longitudinaux de la plaque pour délimiter les faisceaux de bandes longitudinales,
- la phase suivante concernant à orienter différemment l'outillage dans un plan axial orienté par rapport au sens longitudinal de la plaque en fonction des formes à obtenir et à procéder à une seconde opération d'emboutissage partiel à mi-chair dans un plan différent de celui de la première ligne de mise en forme, et à former une pluralité de bandes dans le même plan le tout jusqu'à former l'ensemble de la surface utile de la plaque et le maillage correspondant.

La mise en oeuvre de ce procédé permet d'obtenir des formes variées de découpe et de tressage, dans des aspects visuels de différents plans axiaux et dans le cadre d'un automatisme de fabrication continue.

Une structure en métal tressé selon l'invention est définie dans la revendication 2. Les revendications 3 à 5 concernent des utilisations de la structure de l'invention.

Ces caractéristiques et d'autres encore ressortiront bien de la suite de la description.

Pour fixer l'objet de l'invention illustrée aux figures des dessins où :
- la figure 1 est une vue d'une structure métallique tressée selon l'art antérieur,
- la figure 2 est une vue en coupe selon la ligne A.A. de la figure 1, selon l'art antérieur,
- la figure 3 est une vue en perspective d'une structure en métal tressé selon l'invention,
- la figure 4 est une vue en plan selon la figure 3,
- la figure 5 est une vue partielle en coupe selon la ligne B.B. de la figure 4,
- la figure 6 est une vue schématique illustrant la présentation de la plaque métallique à plat avant façonnage,
- la figure 7 est une vue suivante de la figure 6, après la première opération de découpe des trous selon le maillage pré-établi,

Afin de rendre plus concret l'objet de l'invention, on le décrit maintenant aux figures des dessins.

On a représenté, figure 6, un exemple de plaque (10) à ouvrager par le procédé selon l'invention. Cette plaque de tôle est pleine dans des caractéristiques dimensionnelles établies à partir de considérations de production de façonnage et de maillage à réaliser. Dans une première phase opératoire figure 7, la plaque est agencée avec la formation d'une pluralité de trous (10a) selon un quadrillage pré-établi, ces trous étant de configuration carrée, rectangulaire ou autre, obtenus à l'aide de poinçons appropriés, dont les profils sont complémentaires. Le positionnement des trous et leur forme sont choisis en fonction de l'aspect définitif à obtenir de la plaque tressée.

La phase suivante consiste à définir des bandes à façonner, à partir des dimensions, largeur et longueur de la plaque destinée à être ouvragée et à procéder aux opérations successives d'emboutissage à mi-chair, d'une part pour l'ensemble des faisceaux de bandes (C) situées selon le même axe longitudinal, et pas à pas avec le décalage souhaité. La largeur des bandes travaillées, et ainsi conformées, dépend de la forme du maillage.

Lorsque les opérations ont été effectuées selon un premier sens longitudinal (x-x), les opérations d'emboutissage à mi-chair se poursuivent dans le second plan perpendiculaire (y-y) au précédent si le maillage est régulier.

Les opérations d'emboutissage à mi-chair se font à l'aide d'une machine à commande numérique apte à exécuter les opérations précitées.

Après avoir exécuté une première ligne dans un plan longitudinal, l'opération se poursuit avec un décalage axial, parallèle à la première ligne (L1 - L2 ... LN), jusqu'à former l'ensemble de la surface utile de la plaque dans le sens longitudinal. Puis les outils de façonnage sont pivotés à 90° pour faire, par emboutissage à mi-chair, des opérations complémentaires dans le sens oblique, par exemple, transversal, ligne par ligne (La, Lb, Ln), jusqu'à obtenir un tressage complet selon les axes (XX - YY) de la plaque métallique travaillée. La machine à commande numérique exécute les opérations successives dans un temps très court après programmation. La plaque métallique tressée, selon le procédé de l'invention, reste donc monobloc sans interstice puisqu'il n'y a plus de zone de croisement et de chevauchement des bandes. L'aspect visuel du produit fini donne l'aspect tressé. Si l'on se réfère à la figure 3, chacune des faces de la plaque tressée présente un aspect d'emboutissage à mi-chair.

Sans sortir du cadre de l'invention, on peut imaginer que le tressage soit effectué selon des aspects visuels non réguliers avec une simple adaptation des outillages et du logiciel de programmation, ce qui donne une grande liberté dans la formation du produit obtenu.

Le procédé, objet de l'invention, trouve de multiples applications et, à titre d'exemple, non limitativement, on cite celles relatives à des structures métalliques tressées pour l'ameublement, la confection de meubles, présentoirs, panneaux, et d'une manière pour tout produit ayant une face sensiblement plane pour constituer des plans d'appui ou d'assise ou de décoration. Le produit obtenu peut rester plat ou être mis en forme par cintrage ou autrement. Selon les applications, il peut être encadré.

Les avantages ressortent bien de l'invention. On souligne la nouvelle conception d'une plaque métallique tressée monobloc obtenue selon un coût de fabrication très réduit, et non détériorable par l'environnement extérieur. La machine à commande numérique et son logiciel de programmation offre une large possibilité d'adaptation de l'aspect visuel à obtenir.

## Revendications

1. Procédé de fabrication de structures en métal tressé, consistant à mettre en oeuvre les opérations suivantes :
- à partir d'une plaque métallique pleine (10), formation d'une pluralité de trous (10a) dans une position pré-établie et mémorisée, les trous (10a) étant de configuration établie et obtenue à l'aide de poinçon approprié,
- à la mise en oeuvre d'une opération d'emboutissage à mi-chair, sur la moitié de l'épaisseur de la plaque (10), au coup par coup, selon un maillage pré-établi à l'endroit entre deux trous consécutifs, et correspondant à la partie pleine de la plaque (10), l'opération d'emboutissage à mi-chair se faisant dans un sens longitudinal de la plaque (10), selon une bande définie,
- à réaliser, par décalage, toutes les opérations d'emboutissage à mi-chair dans les plans longitudinaux de la plaque (10) pour délimiter les faisceaux de bandes longitudinales (C),
- la phase suivante concernant à orienter différemment l'outillage dans un plan axial orienté par rapport au sens longitudinal de la plaque (10) en fonction des formes à obtenir et à procéder à une seconde opération d'emboutissage partiel à mi-chair dans un plan différent de celui de la première ligne de mise en forme, et à former une pluralité de bandes dans le même plan le tout jusqu'à former l'ensemble de la surface utile de la plaque (10) et le maillage correspondant.

2. Structure en métal tressé obtenue mettant en oeuvre le procédé selon la revendication 1, comprenant de manière monobloc, et sans interstice, une pluralité de bandes (C) dans un plan longitudinal et une pluralité de bandes dans un sens axial orienté par rapport au plan longitudinal avec des lignes transversales (La, Lb, Ln), les bandes (C) étant toutes conformées à mi-chair sur la moitié de l'épaisseur de la plaque (10) en permettant l'obtention d'un tressage complet.

3. Utilisation d'une structure en métal tressé, selon la revendication 2, **caractérisée** dans des produits d'ameublement.

4. Utilisation d'une structure en métal tressé, selon la revendication 2, **caractérisée** pour la confection de panneaux.

5. Utilisation d'une structure en métal tressé, selon la revendication 2, pour la confection de produits de décoration.

## Claims

1. Method for fabricating braided metal structures, consisting in carrying out the following operations:
- using a solid metal plate (10), formation of a plurality of holes (10a) in a predefined and memorised position, the holes (10a) having a configuration established and obtained using an appropriate punch,
- the application of a mid-body stamping operation, on half of the thickness of the plate (10) one after the other, in a predefined mesh at the place between two consecutive holes, and corresponding to the solid part of the plate (10), the mid-body stamping operation taking place in a longitudinal direction of the plate (10) along a predefined strip,
- by offset, all the mid-body stamping operations in the longitudinal planes of the plate (10) to delimit the sets of longitudinal strips (C),
- the next phase being concerned with orienting the tool differently in an axial plane oriented with regard to the longitudinal direction of the plate (10) according to the shapes to be obtained, and in proceeding with a second partial mid-body stamping operation in a different plane from that of the first line formed, and in forming a plurality of strips in the same plane, until the entire useful surface of the plate (10) and the corresponding mesh are formed.

2. Braided metal structure obtained using the method according to Claim 1, comprising in one-piece, and without interstices, a plurality of strips (C) in a longitudinal plane and a plurality of strips in an axial direction oriented with regard to the longitudinal plane with transverse lines (La, Lb, Ln), the strips (C) all being conformed to mid-body on half of the thickness of the plate (10), for obtaining a complete braiding.

3. Use of a braided metal structure, according to Claim 2, in home furnishing products.

4. Use of a braided metal structure, according to Claim 2, for the preparation of boards.

5. Use of a braided metal structure, according to Claim 2, for the preparation of decoration products.

## Patentansprüche

1. Verfahren zum Herstellen von metallischen geflechteten Strukturen, bei dem die folgenden Arbeitsgänge durchgeführt werden:
- ausgehend von einer massiven Metallplatte (10) Bildung einer Vielzahl von Löchern (10a) in einer voreingestellten und gespeicherten Position, wobei die Löcher (10a) eine festgelegte Konfiguration besitzen und mit Hilfe eines geeigneten Stanzwerkzeuges hergestellt sind,
- Durchführung eines oberflächigen Tiefzieh-Arbeitsganges über die Hälfte der Dicke der Platte (10), Stoß für Stoß, entsprechend einer voreingestellten Maschenweite zwischen zwei aufeinanderfolgenden Löchern und entsprechend des massiven Teils der Platte (10), wobei dieser Tiefzieh-Arbeitsgang in einer Längsrichtung der Platte (10) entlang einem festgelegten Band erfolgt,
- Durchführung sämtlicher Tiefzieh-Arbeitsgänge durch Verschiebung in den Längsebenen der Platte (10), um die Bündel der Längsbänder (C) zu begrenzen,
- die folgende Phase besteht darin, das Werkzeug in Abhängigkeit von den herzustellenden Formen in einer axialen Ebene zur Längsrichtung der Platte (10) anders auszurichten, und einen zweiten oberflächigen Teil-Tiefzieh-Arbeitsgang in einer anderen Ebene als der ersten Formgebungslinie durchzuführen und eine Vielzahl von Bändern in derselben Ebene zu formen bzw. herzustellen, bis die Gesamtheit der Nutzfläche der Platte (10) und die entsprechende Verflechtung gebildet ist.

2. Mittels des Verfahrens nach Anspruch 1 hergestellte metallische geflechtete Struktur, die aus einem Stück und ohne Zwischenräume in einer Längsebene eine Vielzahl von Bändern (C) und in axialer Richtung zu der Längsebene mit den Querlinien (La, Lb, Ln) eine Vielzahl von Bändern besitzt, wobei die Bänder allesamt über die Hälfte der Dicke der Platte (10) oberflächig gebildet sind, so dass ein vollständiges Geflecht erhalten wird.

3. Verwendung einer metallischen geflechteten Struktur nach Anspruch 2 **gekennzeichnet durch** Einrichtungsgegenstände.

4. Verwendung einer metallischen geflechteten Struktur nach Anspruch 2 **gekennzeichnet** für die Herstellung von Paneelen.

5. Verwendung einer metallischen geflechteten Struktur nach Anspruch 2 für die Herstellung von Dekorationsartikeln.
